# EUROPÄISCHE PATENTSCHRIFT

(11) **EP 0 267 530 B1**
(45) Veröffentlichungstag und Bekanntmachung des Hinweises auf die Patenterteilung: **31.07.1991**
(21) Anmeldenummer: 87116205.3
(22) Anmeldetag: 04.11.1987
(51) Int. Cl.: B61H 15/00

(54) **Bremseinrichtung für Schienenfahrzeuge, insbesondere Klotzbremse für mindestens zwei Radsätze**
Brake device for railway vehicles, especially a shoe brake for at least two sets of wheels
Dispositif de freinage pour véhicules ferroviaires, notamment frein à sabot pour au moins deux jeux de roues

(30) Priorität: 11.11.1986 DE 3638534
(43) Veröffentlichungstag der Anmeldung: 18.05.1988
(73) Patentinhaber: Linke-Hofmann-Busch Waggon-Fahrzeug- Maschinen GmbH, D-38239 Salzgitter (DE)
(72) Erfinder: Hahne, Jochen, Dipl.-Ing., D-3300 Braunschweig (DE); Karamann, Wilhelm, D-3320 Salzgitter 1 (DE); Sonder, Egbert, Dipl.-Ing., D-4950 Minden (DE); 1Smaczny, Joachim, Dipl.-Ing., D-4800 Bielefeld (DE); Weigmann, Manfred, Dipl.-Ing., D-4950 Minden (DE)

(56) Entgegenhaltungen:
- CH-A- 97 783
- DE-B- 1 530 259
- DE-B- 1 946 684

## Beschreibung

Die Erfindung betrifft eine Bremseinrichtung für Schienenfahrzeuge entsprechend dem Oberbegriff des Anspruchs 1.

Das Nachstellen des Bremsgestänges von Bremseinrichtungen hat mit den steigenden Anforderungen im Hinblick auf Zulässigkeit und Wirtschaftlichkeit möglichst selbsttätig zu erfolgen und erfolgt üblicherweise mittels einfachwirkender bzw. doppeltwirkender Gestängesteller (DE-A-19 46 684).

Während ein einfachwirkender Gestängesteller das Bremsgestänge nur verkürzt, also im wesentlichen die durch Verschleiß der Bremsklötze entstehenden Klotzspielvergrößerungen ausgleicht, kann ein doppeltwirkender Gestängesteller auch verlängern und damit die beim Be- und Entladen der Fahrzeuge auftretenden Klotzspielveränderungen nachstellen.

Aus der (DE-A-19 46 684) ist eine Nachstellvorrichtung für eine Bremseinrichtung von Schienenfahrzeugen bekannt, bei der zur Nachstellung des Bremsgestänges ein doppeltwirkender Gestängesteller am Beginn der Bremsgestängekette angeordnet ist. Je nach Länge der Bremsgestängekette bzw. je nach Anzahl der zu betätigenden Bremsklötze ergibt sich entsprechend dem Verschleiß ein mehr oder weniger großer Nachstellweg für den Gestängesteller. Bei längeren Bremsgestängeketten ist dieser Verschleiß nicht mehr allein durch den Gestängesteller auszugleichen, und die Stellungen der Bremshebel zum Ende der Kette können so ungünstig werden, daß eine ausreichende Funktion der Bremse nicht mehr gewährleistet ist.

Um die Funktion der Bremse wieder sicherzustellen, ist bei anfallenden Wartungsarbeiten in bekannter Weise das Bremsgestänge manuell nachzustellen. Nach vorgegebenen Wartungsunterlagen ist dabei der Zeitpunkt und die Art des Nachstellens durch das Personal festzulegen und es sind die Arbeiten durchzuführen. Diese notwendigen Arbeiten und deren Überwachung erfordern viel Aufwand.

Die Erfindung hat sich zur Aufgabe gestellt, eine gattungsgemäße Bremseinrichtung so weiterzubilden, daß ein manuelles Nachstellen des Bremsgestänges weitgehend entfallen kann und der Wirkungsgrad der Bremse bei Bremsklotzverschleiß verbessert wird.

Diese Aufgabe wird durch die im Anspruch 1 gekennzeichnete gattungsgemäße Bremseinrichtung gelöst.

In den Unteransprüchen sind zweckmäßig Ausgestaltungen und Weiterbildungen des Erfindungsgegenstandes angegeben.

Die Erfindung ist anhand zweier Ausführungsbeispiele näher erläutert.

Es zeigt
- Fig. 1: eine Bremseinrichtung in schematischer Darstellung
- Fig. 2: eine Bremseinrichtung für drei bremsbare Radsätze und zwei Gestängesteller in Reihenanordnung.

Die Bremseinrichtung mit üblicher H-Bremsgestängeanordnung weist am Beginn der Anordnung einen Arbeitszylinder 1 auf, der über einen am Rahmen 2 abgestützten Betätigungshebel 3 an einen doppeltwirkenden Gestängesteller 4 bekannter Bauart angreift, der durch den am Rahmen 2 abgestützten Steueranschlag 5 begrenzt auf einem Verschiebeweg längsverschieblich geführt ist. Der Verschiebeweg ist als Abstand B zwischen dem Gestängesteller 4 und dem Steueranschlag 5 vorgegeben. Der Gestängesteller 4 greift über einen Bremshebel 6 an einer diesem zugeordneten Reibpaarung 7, 8 an. Am Bremshebel 6 ist eine Koppelstange 9 angelenkt, die an einem Bremshebel 10 für eine kräftemäßig entgegenwirkende Reibpaarung 8, 11 gelenkig abgestützt wird. An seinem der Reibpaarung 8, 11 abgewandten Ende greift der Bremshebel 10 über ein Gelenk 10a an einen weiteren Gestängesteller 12 an, der ebenfalls durch einen am Rahmen 2 abgestützten Steueranschlag 13 begrenzt auf einen Verschiebeweg längsverschieblich geführt ist. Der Verschiebeweg ist als Abstand A zwischen dem Gestängesteller 12 und dem Steueranschlag 13 vorgegeben. Der Gestängesteller 12 greift über ein Gelenk 14a an einen weiteren Bremshebel 14 und über eine Koppelstange 15 an einen dem Bremshebel 14 entgegenwirkenden Bremshebel 16 an, wobei die Bremshebel 14 und 16 die zugeordnete Reibpaarung 17, 18 bzw. 18, 19 beaufschlagen. An seinem der Reibpaarung 18, 19 abgewandten Ende ist der Bremshebel 16 am Rahmen 2 im Lager 20 abgestützt.

Die Bremseinrichtung kann bei Bedarf am Lager 20 des Bremshebels 16 in Fortsetzung der Bremsgestängekette durch weitere Gestängesteller und zugeordnete Bremshebel fortgesetzt werden.

Bei Betätigung der in Fig. 1 beispielhaft schematisch dargestellten Bremseinrichtung beaufschlagt der Arbeitszylinder 1 den im Rahmen 2 gelagerten Betätigungshebel 3, der an den doppeltwirkenden Gestängesteller 4 angreift und der seinerseits in Richtung auf den Steueranschlag 5 gezogen wird, bis die Reibpaarung 7, 8 greift. Nunmehr überträgt der Bremshebel 6 die Kraft unter Abstützung an der Reibpaarung 7, 8 auf die Koppelstange 9, die die Kraft über den Bremshebel 10 auf die Reibpaarung 11, 8 leitet und gleichzeitig bzw. nach Anliegen der Reibpaarung 7, 8 den Gestängesteller 12 in Richtung auf den Steueranschlag 13 zieht. Der Gestängesteller 12 betätigt den Bremshebel 14 und dessen zugeordnete Reibpaarung 17, 18 und über eine Koppelstange 15 den Bremshebel 16 und dessen zugeordnete Reibpaarung 18, 19. Der Bremshebel 16 stützt sich an seinem Ende im Lager 20 am Rahmen 2 ab, bzw. bei Weiterführung der Bremsgestängekette an einem weiteren Gestängesteller.

Falls der Gestängesteller 4 auf seinem Verschiebeweg durch das Betätigen den Steueranschlag 5 erreicht, und damit der Abstand A zu Null geworden ist, bewirkt ein weiteres Anstehen von Kräften oberhalb einer vorgebbaren Größe, beispielsweise bei Verschleiß der Reibpaarung 7, 8, in bekannter Weise die automatische Verkürzung des Gestängestellers 4.

Ein Nichterreichen des Steueranschlags 5, infolge zu geringen Spiels der Reibpaarung 7, 8 bei gelöster Bremse, bewirkt in bekannter Weise eine automatische Verlängerung des Gestängestellers 4.

Bei Vorliegen eines zu großen Spiels bei der dem Gestängesteller 12 zugeordneten Reibpaarung 17, 18 (beispielsweise bei Verlust eines Bremsklotzes, wird beim ersten Greifen der Reibpaarung 17, 18 das erhöhte Spiel zunächst von beiden Gestängestellern 4 und 12 ausgeglichen. Das hat zur Folge, daß nach dem Lösen der Bremseinrichtung zunächst ein geringes Spiel bei allen Reibpaarungen 7, 8; 8, 11; 17, 18 und 18, 19 vorhanden ist. Nach mindestens einer weiteren Bremseinleitung hat sich der Gestängesteller 4 wieder auf seine ursprüngliche Länge verlängert.

Für die Funktion der Bremseinrichtung ist es unerheblich, wieviele Reibpaarungen von den zwischen den Gestängestellern 4 und 12 angeordneten Bremshebeln beaufschlagt werden, allerdings sind für das betriebssichere Funktionieren der Bremseinrichtung bestimmte zweckmäßige, maßliche Festlegungen für die Abstände A bzw. B zwischen den Gestängestellern 4 bzw. 12 und den ihnen jeweils zugeordneten Steueranschlägen 5 bzw. 13 zu treffen. Im Ruhezustand ist der Abstand B zwischen dem vorgelagerten Gestängesteller 4 und dem diesen zugeordneten Steueranschlag 5 durch die Summe der erforderlichen Spiele für die zwischen dem vorgelagerten Gestängesteller 4 und dem jeweils nachfolgend angeordneten Gestängesteller 12 angeordneten Reibpaarungen 7, 8 und 8, 11 plus dem am nachgeordneten Gestängesteller 12 in vergleichbarer Weise einzustellenden Abstand A zwischen dem Gestängesteller 12 und dem zugeordneten Steueranschlag 13 unter Berücksichtigung der Hebelverhältnisse an den beteiligten Bremshebeln 6, 10, 14 und 16 festgelegt. Dabei ist der Abstand A in vergleichbarer Weise bei abgeschlossener Bremsgestängekette ohne weitere Gestängesteller folglich allein durch die Summe der erforderlichen Spiele für die zugeordneten Reibpaarungen 16, 17 und 17, 18 bestimmt.

Bei einer Aufteilung und Anordnung der erfindungsgemäßen Bremseinrichtung gemäß Fig. 1 ergibt sich der erforderliche Abstand A zwischen dem Gestängesteller 12 und dem Steueranschlag 13 aus der Summe der erforderlichen Spiele von jeweils A/2 für die zugeordneten Reibpaarungen 17, 18 und 18, 19. Der erforderliche Abstand B zwischen dem Gestängesteller 4 und dem Steueranschlag 5 ergibt sich aus der Summe der dem Gestängesteller 4 zugeordneten Spiele der Reibpaarungen 7, 8 und 7, 11 plus dem erforderlichen Spiel (Abstand A) zwischen dem Gestängesteller 12 und dem Steueranschlag 13 zu 2xA.

Auch der vorstehend dargelegte Extremfall eines großen vorhandenen Spiels bei der Reibpaarung, beispielsweise bei Bremssohlenverlustes, führt nicht zu einer Funktionsuntüchtigkeit und auch nicht zu einem andauernden gegensinnigen Arbeiten der Gestängesteller in Reihenanordnung. Im normalen Betrieb sind nur geringe Verschleißbeträge der Reibpaarungen nachzustellen, so daß das normale Spiel der Reibpaarung im Regelfall nach einem Bremsvorgang wieder gegeben ist.

Eine in Fig. 2 dargestellte Bremseinrichtung zeigt eine mögliche Ausführung für 3achsige Laufwerke mit zwei Gestängestellern und symmetrischer Aufteilung der Nachstellwege für die Gestängesteller 4 und 12 und ist bis auf die zwischen die Gelenken 10a und 14a anstelle des Gestängestellers 12 angeordnete Baugruppe X identisch mit der in Fig. 1 dargestellten Bremseinrichtung. Die Baugruppe X weist neben dem Gestängesteller 12 und dem Steueranschlag 13 weitere Bremsgestängeteile zur Betätigung zusätzlicher Reibpaarungen für die dritte Achse auf. Der Bremshebel 10 greift über das Gelenk 10a an eine Koppelstange 21 an, die gelenkig am Ende eines im Rahmen 2 am anderen Ende abgestützten Hebels 22 angreift. Der Hebel 22 ist zwischen seinen Enden über eine Koppelstange 23 gelenkig mit einem weiteren Hebel 24 verbunden, der sich zwischen seinen Enden ebenfalls an der Koppelstange 23 gelenkig abstützt und einerseits an seinem einen Ende über eine Koppelstange 25 und einen Bremshebel 26 einer Reibpaarung 27, 28 zugeordnet ist und andererseits an seinem anderen Ende am Gestängesteller 12 angreift. Der Bremshebel 26 stützt sich dabei zwischen seinen Enden gelenkig im Rahmen 2 ab. Am anderen Ende des Gestängestellers 12 ist zur Beaufschlagung der zweiten Reibpaarung 28, 29 für die Mittelachse eine zur vorbeschriebenen Gestängeanordnung für die Reibpaarung 27, 28 spiegelsymmetrische Anordnung der Hebel 24ʹ, 26ʹ und 22ʹ und der Koppelstange 21ʹ, 23ʹ und 25ʹ vorgesehen. Am weiterführenden Ende der Koppelstange 21ʹ ist über das Gelenk 14a die Baugruppe X an den Bremshebel 14 angelenkt.

In dieser Bremseinrichtung regeln die Gestängesteller 4 und 12 jeweils die Spiele von drei Reibpaarungen und zwar der Gestängesteller 4 die Spiele der Reibpaarungen 7, 8; 8, 11 und 27, 28 und der Gestängesteller 12 die Spiele der Reibpaarungen 28, 29; 17, 18 und 18, 19. Die Ausbildung der vorbeschriebenen Gestängeketten ermöglicht insbesondere bei lateral-horizontaler Anordnung der Hebel 22, 22ʹ und 24, 24ʹ, sowie der Koppelstangen 21, 21ʹ, 23, 23ʹ und 25, 25ʹ ein zweckmäßiges Ausnutzen des knappen Raumes im Drehgestell. Auch bei dieser Bremsgestängeanordnung summieren sich in gleicher Weise wie beim in Fig. 1 dargestellten Beispiel die Spiele für die Reibpaarungen, so daß sich die Abstände A und B in vergleichbarer Weise ermitteln lassen, d. h. der Abstand B ist hier mit 2xA festzulegen, wobei der Abstand A durch die Summe der Spiele der drei Reibpaarungen 27, 28; 17, 18 und 18, 19 festgelegt ist.

Die Bremsgestängeanordnung gem. Fig. 1 und 2 können zur Betätigung der Reibpaarungen zu beiden Seiten eines Radsatzes paarig ausgebildet sein und über allgemein bekannte Bremsdreiecke beaufschlagt werden.

Der in der Reihenanordnung letzte Gestängesteller 12 kann einfachwirkend ausgeführt sein.

## Patentansprüche

1. Bremseinrichtung für Schienenfahrzeuge, insbesondere Klotzbremse für Drehgestelle, mit mindestens zwei gebremsten Radsätzen (8, 18) und mindestens zwei von einem Arbeitszylinder (1) beaufschlagten gegenüber einem jeweils zugeordneten Steueranschlag (5, 13) mit Abstand angeordneten Gestängestellern (4, 12,...), wobei den Gestängestellern über die Bremsgestängekette mindestens je eine zu beaufschlagende Reibpaarung (7, 8; 8, 11; 17, 18; 18, 19) zugeordnet ist, dadurch gekennzeichnet, daß die Gestängesteller (4, 12, ...) innerhalb der Bremsgestängekette in Reihe angeordnet sind und mindestens der jeweils vorgeschaltete Gestängesteller (4, ...) doppeltwirkend ausgebildet ist und daß das erforderliche Spiel der jedem Gestängesteller (4 bzw. 12 bzw. ...) zugeordneten Reibpaarungen (7, 8; ..., ..., bzw. 17, 18; ... bzw. ..., ...) durch die Abstände (B bzw. B und A bzw. B, A, ...) aller jeweils vorgelagerten Gestängesteller (4 bzw. 4 und 12 bzw. 4, 12, ...) zu ihren zugeordneten Steueranschlägen (5 bzw. 13 bzw. ...) bestimmt und geregelt ist, wobei jedem Gestängesteller (4 bzw. 12 bzw. ...) die nachfolgenden Reibpaarungen (7, 8; ... bzw. 17, 18; ... bzw. ...; ...) bis zum nachfolgenden Gestängesteller (12 bzw. ...) oder bis zur Anlenkung des Endes der Bremsgestängekette im Lager (20) am Rahmen (2) zugeordnet sind.

2. Bremseinrichtung nach Anspruch 1, dadurch gekennzeichnet, daß der jeweils vorgelagerte Gestängesteller (4, ...) im Ruhezustand zum jeweils zugeordneten Steueranschlag (5, ...) einen Abstand (B) aufweist, der durch die Summe der erforderlichen Spiele der dem jeweils vorgelagerten Gestängesteller (4, ...) zugeordneten nachfolgenden Reibpaarungen (7, 8; ...) plus dem zwischen dem jeweils nachfolgend angeordneten Gestängesteller (12, bzw. ...) und dem jeweils zugeordneten Steueranschlag (13,bzw. ...) einzustellenden Abstand (A) unter Berücksichtigung der Hebelverhältnisse an den Bremshebel (6, 10, ... bzw. 14, 16, ...) bestimmt ist.

3. Bremseinrichtung nach Anspruch 1 und/oder 2, dadurch gekennzeichnet, daß dem Gestängesteller (4 bzw. 12) jeweils mindestens eine weitere Reibpaarung (27, 28; ..., ...) bzw. 28, 29; ..., ...) zugeordnet ist, wobei die den beiden Gestängestellern (4, bzw. 12) zugeordneten Reibpaarungen (27, 28; ..., ...) bzw. (28, 29; ..., ...) einem gemeinsamen zu bremsenden Rotaionskörper zugeordnet sind.

4. Bremseinrichtung nach Anspruch 3, dadurch gekennzeichnet, daß die Reibpaarungen (27, 28; ..., ...) bzw. (28, 29; ..., ...) über Hebel (22, 24, ...) bzw. (22ʹ, 24ʹ ...ʹ), Koppelstangen (21, 23, 25, ...) bzw. 21ʹ, 23ʹ, 25ʹ, ...) und Bremshebel (26, ...) bzw. (26ʹ, ...) mit teilweiser Umlenkung der Kraftrichtung beaufschlagt werden.

5. Bremseinrichtung nach Anspruch 4, dadurch gekennzeichnet, daß die Hebel (22, 24, ...) und 22ʹ, 24ʹ, ...) horizontal-lateral angeordnet sind.

6. Bremsgestänge nach mindestens einem der Ansprüche 1 - 5, dadurch gekennzeichnet, daß der Abstand (A) des in der Reihenanordnung lezten Gestängestellers (12 bzw. ...) bei abgeschlossener Bremsgestängekette allein durch die Summe der erforderlichen Spiele für die jeweils zugeordneten Reibpaarungen (16, 17; 17, 18; ..., ...) bestimmt ist.

7. Bremsgestänge nach mindestens einem der Ansprüche 1 - 6, dadurch gekennzeichnet, daß der in der Reihenanordnung letzte Gestängesteller (12, bzw. ...) einfachwirkend ausgeführt ist.

## Claims

1. A braking device for rail vehicles, in particular block brakes for bogies, comprising at least two braked wheelsets (8,18) and at least two slack adjusters (4,12,...) which are acted upon by a working cylinder (1) and are arranged at a distance opposite a respective, assigned control stop (5,13), where the slack adjusters are each assigned, via a brake linkage chain, at least one respective friction pairing (7,8; 8,11; 17,18; 18,19) which is to be controlled, characterised in that the slack adjusters (4,12,...) are arranged in series inside the brake linkage chain and at least the respective preceding slack adjuster (4,...) is designed to be double-acting, and that the requisite play of the friction pairings (7,8;...,..., and 17,18; ... and ...,....) assigned to each slack adjuster (4 and 12 and ...) is defined and adjusted by the distances (B; B and A; B,A, ...) of all the respective preceding slack adjusters (4; 4 and 12; 4,12,...) from their respective control stops (5; 13; ...), where each slack adjuster (4; 12; ...) is assigned the following friction pairings (7,8; ... and 17,18; ... and ...;...) up to the following slack adjuster (12; ...) or up to the articulation of the end of the brake linkage chain to the frame (2) in the bearing (20).

2. A braking device as claimed in claim 1, characterised in that in the rest state the respective preceding slack adjuster (4,...) is arranged a distance (B) from the respective assigned control stop (5,...) which distance (B) is determined by the sum of the requisite amounts of play of the following friction pairings (7,8; ...) assigned to the respective preceding slack adjuster (4,...) plus the distance (A) which is to be set between the respective following slack adjuster (12,...) and the respective assigned control stop (13, and ...), taking into consideration the leverage on the braking lever (6,10,... and 14,16,...).

3. A braking device as claimed in claim 1 and/or 2, characterised in that the slack adjuster (4; 12) is assigned at least one respective further friction pairing (27,28;...,... ) and (28,29; ...,...), where the friction pairings (27,28;...,..) and (28,29; ...,...) assigned to the two slack adjusters (4 and 12) are assigned to a common rotating body which is to be braked.

4. A braking device as claimed in claim 3, characterised in that the friction pairings (27,28;...,... ) and (28,29;...,... ) are controlled via levers (22,24,...) and (22',24',...'), coupling rods (21,23,25,...) and (21',23',25',..) and braking levers (26,...) and 26',...) with a partial deflection of the direction of force.

5. A braking device as claimed in claim 4, characterised in that the levers (22,24,...) and (22',24',...) are arranged horizontally-laterally.

6. A brake linkage as claimed in at least one of claims 1-5, characterised in that the distance (A) of the last slack adjuster (12 and ...) in the series arrangement, when the brake linkage chain is locked, is determined solely by the sum of the requisite amounts of play for the respective assigned friction pairings (16,17; 17,18; ...,...).

7. A brake linkage as claimed in at least one of claims 1-6, characterised in that the last slack adjuster (12, and ...) in the series arrangement is designed to be single-acting.

## Revendications

1. Dispositif de freinage pour véhicules ferroviaires, en particulier freins à sabots pour bogies, comportant au moins deux essieux freinés (8, 18) et au moins deux positionneurs de tringlerie (4, 12,...) contraints par un vérin (1) et disposés chacun à une certaine distance d'une butée de commande (5, 13) respective associée, étant précisé qu'à chacun des positionneurs de tringlerie est associé respectivement, par l'intermédiaire de la chaîne de tringlerie de frein, au moins un couple frottant (7,8 ; 8,11 ; 17,18 ; 18,19) à contraindre, dispositif caractérisé par le fait que les positionneurs de tringlerie (4, 12, ...) sont disposés dans l'ordre à l'intérieur de la chaîne de tringlerie de frein et qu'au moins chacun des positionneurs de tringlerie (4, ..) montés en amont est conçu à double action et par le fait que le jeu ne necessaire des couples frottants (7, 8 ; ..., ..., ou 17, 18 ; ... ou... , ...) associés à chaque positionneur de tringlerie (4 ou 12 ou ...) est déterminé et ajusté par les distances (B ou B et A ou B, A,...) entre tous les positionneurs de tringlerie (4 ou 4 et 12, ou 4, 12, ...), respectivement montés en amont, et leurs butées de commandes correspondantes (5 ou 13 ou ...), étant précisé qu'à chaque positionneur de tringlerie (4 ou 12 ou ...) sont associés les couples frottants qui suivent (7, 8 ; ... ou 17, 18 ; ... ou ... , ...) jusqu'au positionneur de tringlerie 12 ou ...) qui suit ou jusqu' à l' articulation de l'extrémité de la chaîne de tringlerie de frein dans le palier (20) prévu sur le châssis (2).

2. Dispositif de freinage selon la revendication 1, caractérisé par le fait que chacun des positionneurs de tringlerie (4, ...) montés en amont présente, à l'état de repos, par rapport à la butée de commande (5, ...) respectivement associée, une distance (B) qui est déterminée par la somme des jeux nécessaires des couples frottants (7, 8 ; ...) qui suivent et sont associés au positionneur de tringlerie (4, ...) respectif monté en amont, augmentée de la distance (A) à régler entre le positionneur de tringlerie (12, ou ...) respectivement disposé à la suite et la butée de commande (13 ou ...) respectivement associée, en tenant compte des rapports sur les leviers de freinage (6, 10, ... ou 14, 16, ...).

3. Dispositif de freinage selon la revendication 1 et/ou 2, caractérisé par le fait qu'à chaque positionneur de tringlerie (4 ou 12) est associée au moins un autre couple frottant (27, 28 ;..., ...) ou (28, 29 ; ...,...), étant précisé que les couples frottants (27, 28 ; ..., ... ) ou (28 ; 29 ; ..., ...) associés aux deux positionneurs de tringlerie (4 ou 12) sont associés à un corps en rotation commun à freiner.

4. Dispositif de freinage selon la revendication 3, caractérisé par le fait que les couples frottants (27, 28 ; ..., ...) ou (28, 29 ;..., ...) sont contraints par l'intermédiaire de leviers (22, 24, ...) ou (22', 24', ...'), de biellettes (21, 23, 25, ...) ou (21', 23", 24', ...) et de leviers de freinage (26, ...) ou (26',...) avec déviation partielle de la direction de la force.

5. Dispositif de freinage selon la revendication 4, caractérisé par la fait que les leviers (22, 24, ...) et (22', 24', ...) sont disposés latéralement dans la direction horizontale.

6. Tringlerie de freinage selon au moins l'une des revendications 1 - 5, caractérisée par la fait que la distance (A) du dernier positionneur de tringlerie (12 ou ...) dans la disposition en série, si la chaîne de tringlerie de frein se termine là, n'est déterminée que par la somme des jeux nécessaires pour les couples frottants (16, 17 ; 17, 18 ; ...,...) respectivement associés.

7. Tringlerie de freinage selon au moins l'une des revendications 1 - 6, caractérisée par le fait que le dernier positionneur de tringlerie (12 ou ...), dans la disposition en série, est prévu à simple action.
